# EUROPÄISCHE PATENTSCHRIFT

(11) **EP 2 215 927 B1**
(45) Veröffentlichungstag und Bekanntmachung des Hinweises auf die Patenterteilung: **31.10.2012**
(21) Anmeldenummer: 09015387.5
(22) Anmeldetag: 11.12.2009
(51) Int. Cl.: A47B 21/03, A47B 21/00, A47B 83/00

(54) **Tischmöbel**
Table furniture
Table

(30) Priorität: 09.02.2009 DE 202009001504 U
(43) Veröffentlichungstag der Anmeldung: 11.08.2010
(73) Patentinhaber: VS Vereinigte Spezialmöbelfabriken GmbH & Co. KG, 97941 Tauberbischofsheim (DE)
(72) Erfinder: Weber, Reinhard, 32425 Minden (DE); Beil, Frank, 97947 Grünsfeld (DE); Oertel, Jochen, 97944 Boxberg (DE)
(74) Vertreter: Söltenfuss, Dirk Christian

(56) Entgegenhaltungen:
- WO-A1-2006/123266
- JP-A- 10 211 037
- JP-A- 2008 259 794
- US-A1- 2004 070 319
- US-A1- 2005 109 246
- US-A1- 2007 266 913
- US-B1- 6 626 686

## Beschreibung

Die vorliegende Erfindung betrifft ein Tischmöbel, insbesondere ein flexibel einsetzbares Tischmöbel.

Es sind Tischmöbel bekannt, die integrierte Versorgungs- und Kommunikationsanschlüsse zum Anschließen eines Notebooks aufweisen. So offenbart zum Beispiel die DE 10 2006 044 464 A1 ein Konferenztischsystem, das einen zentralen Steuertisch und mehrere Konferenztische umfasst, wobei die Konferenztische jeweils mit einem Anschlussmodul zum Verbinden eines Notebooks mit dem zentralen Steuertisch und über diesen mit externen Vorrichtungen versehen sind.

Darüber hinaus sind auch Tischmöbel mit integrierten Bildschirmen bekannt. So beschreibt zum Beispiel die DE 298 21 588 U1 ein Tischmöbel für PC-unterstützte Beratungen und Konferenzen, das kundenseitig unterhalb der Tischplatte einen Bildschirm aufweist, der mit einem Computer eines Beraters gekoppelt und über eine Verglasung in der Tischplatte durch den Kunden einsehbar ist.

Weiter zeigt die DE 101 53 492 A1 einen Schülertisch, in dem ein Flachbildschirm integriert ist, der zwischen einer Verstauposition unterhalb der Tischplatte und einer Arbeitsposition oberhalb der Tischplatte bewegt werden kann. Zusätzlich ist ein Aufnahmeraum für eine Tastatur vorgesehen, die bei Bedarf entnommen und auf die Tischplatte gelegt wird.

Die WO 2007/018405 A1 beschreibt einen Computertisch mit mehreren Aufbewahrungsmöglichkeiten für den Computer und seine Peripheriegeräte sowie einer Arbeitsplatte zum Aufstellen des Bildschirms.

Diese bekannten Tischmöbel bieten dem Benutzer zwar flexible Einsatzmöglichkeiten, jedoch wird jeweils die durch die Tischplatte zur Verfügung gestellte Arbeitsfläche während einer Benutzung des Notebooks oder Bildschirms entsprechend verkleinert, sodass die Tischmöbel im Allgemeinen nicht gleichzeitig mehrfach genutzt werden können.

Des Weiteren ist zum Beispiel aus der JP 2004-267764 A ein mobiler Arbeitstisch bekannt, der seitlich ausziehbare Arbeitsplatten aufweist, um die Einsatzmöglichkeiten zu erweitern. In ähnlicher Weise besitzt auch der Schreibmaschinentisch der DE 19 59 250 U1 seitlich ausziehbare Arbeitsbretter und Schubladen.

Die US 2004/0070319 A1 offenbart ein Tischmöbel mit einen unterhalb der Tischplatte angeordneten Schnblade, die zur Benntzerseite him heransgezogen werden Leann und die zur Aufnahme eines zugeklappten Notebooks darin dimensioniert ist. An der Rüchseite der Schnblade ist ein Energie- und Datenmodul vorgesehen, an welches das Notebook angeschlossen werden kann.

Der Erfindung liegt die Aufgabe zugrunde, ein verbessertes Tischmöbel zu schaffen, das flexibel einsetzbar ist. Das Tischmöbel soll insbesondere dem Benutzer den einfachen und kurzfristigen Einsatz eines Notebooks ermöglichen, ohne die durch die Tischplatte zur Verfügung gestellte Arbeitsfläche einzuschränken.

Diese Aufgabe wird gelöst durch ein Tischmöbel mit den Merkmalen des Anspruchs 1. Vorteilhafte Ausgestaltungen und Weiterbildungen der Erfindung sind Gegenstand der abhängigen Ansprüche.

Das Tischmöbel gemäß der vorliegenden Erfindung weist eine Tischplatte, ein die Tischplatte tragendes Gestell und eine in Höhenrichtung des Tischmöbels unter der Tischplatte angeordnete Schublade, die in einer Schubladenführung zwischen einer Nichtgebrauchsstellung unterhalb der Tischplatte und einer Gebrauchsstellung zumindest teilweise neben der Tischplatte bewegbar ist, auf. Die Schublade und die Schubladenführung sind dabei derart ausgebildet und dimensioniert, dass in der Nichtgebrauchsstellung der Schublade ein zugeklapptes Notebook darin aufgenommen werden kann und in der Gebrauchsstellung der Schublade ein aufgeklapptes Notebook darin aufgenommen und benutzt werden kann. Weiter weist die Schublade wenigstens einen Versorgungs- und/oder Kommunikationsanschluss zum Anschließen von entsprechenden Notebook-Verbindungsleitungen des in der Schublade aufgenommenen Notebooks auf, wobei diese Notebook-Verbindungsleitungen ebenfalls in der Schublade aufgenommen werden können. Ferner ist der wenigstens eine Versorgungs- und/oder Kommunikationsanschluss der Schublade mit entsprechenden Tischmöbel-Verbindungsleitungen verbunden, über welche der wenigstens eine Versorgungs- und/oder Kommunikationsanschluss an entsprechende Versorgungs- bzw. Kommunikationsanschlüsse eines Gebäudes angeschlossen werden kann.

Das erfindungsgemäße Tischmöbel ist dadurch gekennzeichnet, dass die Schnblade in einer Richtung quer zu einer Hanptbenutzungsrichtung des Tischmöbels bewegbar ist ; die Schublade auf ihrer der Benutzerseite des Tischmöbels zugewandten Seite offen ausgebildet ist oder eine Seitenwange aufweist, deren Höhe niedriger ist als die Höhe der Schublade ; und die Schublade mit einem Verriegelungsmechanismus zum Abschließen der Schublade versechen ist.

In der Schublade des erfindungsgemäßen Tischmöbels kann ein Notebook aufbewahrt werden. Aufgrund der in der Schublade vorgesehenen Versorgungs- und/oder Kommunikationsanschlüsse für das Notebook und der Konstruktion von Schublade und Schubladenführung, die eine Benutzung des Notebooks in der Gebrauchsstellung der Schublade ermöglichen, ist das Notebook bei Bedarf sofort und ohne Aufwand einsatzbereit. Da das Notebook während seiner Benutzung in der Schublade verbleiben kann und nicht auf die Tischplatte gestellt werden muss, bleibt die gesamte Tischplatte weiterhin als Arbeitsfläche für andere Tätigkeiten verfügbar.

Unter der "Nichtgebrauchsstellung" der Schublade soll die vollständig geschlossene Schubladenstellung verstanden werden, während unter der "Gebrauchsstellung" der Schublade ihre maximal geöffnete Stellung verstanden werden soll. Selbstverständlich kann die Schublade üblicherweise auch in Zwischenstellungen zwischen Nichtgebrauchsstellung und Gebrauchsstellung positioniert werden.

Das Tischmöbel besitzt in üblicher Weise eine Benutzerseite", auf welcher sich ein Benutzer hauptsächlich in Bezug auf das Tischmöbel befindet, um an dem Tischmöbel zu arbeiten. Der Begriff der "Hauptbenutzungsrichtung" soll jene Richtung bezeichnen, die von dieser Benutzerseite zu der dieser gegenüber liegenden Seite des Tischmöbels gerichtet ist. Im Fall einer rechteckigen Grundform der Tischplatte und einer längeren Seitenkante als Benutzerseite würde diese Hauptbenutzungsrichtung beispielsweise mit der kürzeren Hauptachse der Tischplatte zusammenfallen bzw. parallel zu ihr verlaufen.

Der wenigstens eine "Versorgungs- und/oder Kommunikationsanschluss" der Schublade ist zum Beispiel ausgewählt aus einem Stromanschluss, einem Internet-Anschluss und einem (internen oder externen) Datennetzanschluss.

Gemäß der Erfindung ist die Schublade mit einem Verriegelungsmechanismus zum Abschließen der Schublade versehen. Auf diese Weise kann ein Notebook sicher in der Schublade des Tischmöbels aufbewahrt werden.

In einer weiteren Ausgestaltung der Erfindung kann die Schublade auch derart ausgebildet und dimensioniert sein, dass zusätzlich zu dem Notebook auch wenigstens ein Peripheriegerät des Notebooks, wie beispielsweise eine Computermaus, darin aufgenommen werden kann.

Ferner kann die Schublade auf ihrer der Benutzerseite des Tischmöbels zugewandten Seite eine Seitenwange aufweisen, deren Höhe niedriger als die Höhe der Schublade ist. Alternativ kann die Schublade auf ihrer der Benutzerseite des Tischmöbels zugewandten Seite offen ausgebildet sein. Diese Konstruktionen der Schublade ermöglichen jeweils einen benutzerfreundlichen Zugang zu dem in der Schublade aufgenommenen Notebook, um es in der Gebrauchsstellung der Schublade komfortabel benutzen zu können.

In weiterer Ausgestaltung der Erfindung können die Tischmöbel-Verbindungsleitungen in einem flexiblen Leitungskanal geführt sein, der eine Bewegung der Schublade zwischen ihrer Nichtgebrauchsstellung und ihrer Gebrauchsstellung erlaubt, ohne die Verbindungsleitungen zu beschädigen bzw. zu verschleißen.

Weiter können die Tischmöbel-Verbindungsleitungen auch in einem flexiblen Leitungskanal geführt sein, der eine variable Positionierung des Tischmöbels erlaubt. Dabei weist das Tischmöbel vorzugsweise eine Haltevorrichtung zum Aufnehmen dieses flexiblen Leitungskanals bei Nichtgebrauch der Tischmöbel-Verbindungsleitungen auf, um diese platzsparend verstauen zu können.

In einer Ausführungsform kann das Gestell des Tischmöbels eine Säule zum Tragen der Tischplatte aufweisen, an deren der Tischplatte abgewandten Endbereich mehrere Ausleger angebracht sind. Zum Beispiel kann die Säule des Gestells in Bezug auf die Hauptbenutzungsrichtung des Tischmöbels außermittig angeordnet sein und können die mehreren Ausleger des Gestells entsprechend dieser Position der Säule asymmetrisch angeordnet und ausgebildet sein.

Weiter kann die Tischplatte zum Beispiel eine rechteckige Grundform besitzen, wobei die dem Benutzer zugewandte Seitenkante der Tischplatte und/oder die dem Benutzer abgewandte Seitenkante der Tischplatte zumindest teilweise (konvex oder konkav) gekrümmt ausgebildet sein können.

Es kann ferner vorteilhaft sein, dass das Tischmöbel eine weitere Schublade aufweist, die in Höhenrichtung des Tischmöbels ebenfalls unter der Tischplatte angeordnet ist und in einer Schubladenführung in einer Richtung quer zur Hauptbenutzungsrichtung des Tischmöbels zwischen einer Nichtgebrauchsstellung unterhalb der Tischplatte und einer Gebrauchsstellung zumindest teilweise neben der Tischplatte (auf der der ersten Schublade abgewandten Seite des Tischmöbels) bewegbar ist.

Bei dieser Ausführungsform können die Schubladenführung der einen Schublade und die Schubladenführung der weiteren Schublade zum Beispiel auch als eine gemeinsame Schubladenführung ausgebildet sein.

Ferner kann das Gestell des Tischmöbels höhenverstellbar ausgebildet sein. So kann das Tischmöbel von einem Benutzer zum Beispiel je nach Bedarf wahlweise in einer sitzenden oder stehenden Arbeitshaltung benutzt werden und natürlich auch an die Körpergröße des jeweiligen Benutzers angepasst werden.

Außerdem kann das Gestell des Tischmöbels wenigstens eine Fußrolle aufweisen, welche vorzugsweise feststellbar ausgebildet ist. Durch die Fußrollen kann ein mobiles, einfach bewegbares Tischmöbel geschaffen werden.

Obige sowie weitere Merkmale, Vorteile und Anwendungsmöglichkeiten der Erfindung werden aus der nachfolgenden Beschreibung eines bevorzugten, nichteinschränkenden Ausführungsbeispiels unter Bezugnahme auf die beiliegenden Zeichnungen besser verständlich. Darin zeigen:
- Fig. 1: eine schematische Perspektivansicht eines Ausführungsbeispiels eines Tischmöbels gemäß der vorliegenden Erfindung;
- Fig. 2: eine schematische Seitenansicht des Tischmöbels von Fig. 1;
- Fig. 3: eine schematische Draufsicht des Tischmöbels von Fig. 1;
- Fig. 4: eine schematische Perspektivansicht des Tischmöbels von Fig. 1, mit der Schublade in ihrer Gebrauchsstellung und einem darin aufgenommenen Notebook; und
- Fig. 5: eine schematische Unteransicht des Tischmöbels von Fig. 1.

Die vorliegende Erfindung wird nachfolgend am Beispiel eines Tischmöbels näher beschrieben, das in vorteilhafter Weise für einen Lehrerarbeitsplatz eingesetzt werden kann, ohne dass die Erfindung auf diese spezielle Anwendung beschränkt sein soll.

Das Tischmöbel hat eine Tischplatte 10 und ein diese Tischplatte 10 tragendes Gestell 16. Die Grundform der Tischplatte 10 ist zum Beispiel rechteckig, wobei die dem Benutzer zugewandte Seitenkante 12 (entspricht der Benutzerseite, vorne in Fig. 1 bzw. unten in Fig. 3) und auch die dem Benutzer abgewandte Seitenkante 13 (hinten in Fig. 1 bzw. oben in Fig. 3) konvex, d.h. nach außen gekrümmt sind. Wahlweise sind aber auch geradlinige Seitenkanten 12, 13, konkav gekrümmte Seitenkanten, nur teilweise gekrümmte Seitenkanten oder unterschiedlich geformte Seitenkanten 12 und 13 realisierbar. Des Weiteren kann die Tischplatte 10 natürlich auch andere Grundformen, wie zum Beispiel quadratisch, polygonal (mit wenigstens fünf Ecken), elliptisch oder kreisförmig, haben.

Mit der Bezugsziffer 14 ist in Fig. 1 auch die Hauptbenutzungsrichtung des Tischmöbels angedeutet. Diese Hauptbenutzungsrichtung 14 entspricht bei der rechteckigen Grundform der Tischplatte 10 der kurzen Hauptachse der Tischplatte 10 (Oben/Unten-Richtung in Fig. 3) bzw. verläuft im Wesentlich parallel zu dieser.

Das Gestell 16 weist eine Säule 18 auf, die vorzugsweise höhenverstellbar ausgebildet ist. Zur Höhenverstellung ist im Bereich der Benutzerseite 12 der Tischplatte 10 ein Betätigungsmechanismus 24 vorgesehen. Die Höhenverstellung selbst ist zum Beispiel mit einer Gasdruckfeder oder einem Elektromotor ausgestaltet.

An dem der Tischplatte 10 abgewandten Endbereich der Säule 18 sind mehrere (hier: vier) Ausleger 20 angebracht, an deren Enden jeweils eine Fußrolle 22 befestigt ist. Zumindest einige dieser Fußrollen 22 sind vorzugsweise feststellbar ausgebildet. Durch das Gestell 18 mit Fußrollen 22 ist das Tischmöbel einfach verfahrbar und dem Benutzer steht ein mobiles Tischmöbel zur Verfügung.

Wie insbesondere in Fig. 3 zu erkennen, ist in der vorliegenden Ausgestaltung die Säule 18 des Gestells 16 in Bezug auf die Hauptbenutzungsrichtung 14 außermittig angeordnet, genauer gesagt in Richtung zu der dem Benutzer abgewandten Seitenkante 13 der Tischplatte 10 versetzt angeordnet. Die vier Ausleger 20 des Gestells 16 sind dementsprechend asymmetrisch angeordnet und mit unterschiedlichen Längen ausgebildet. Zur Erhöhung der Stabilität des gesamten Tischmöbels erstrecken sich die Ausleger 20 bevorzugt im Wesentlichen bis in die Eckbereiche der Tischplatte 10, wie in Fig. 3 angedeutet. Diese Anordnung von Säule 18 und Auslegern 20 bietet dem Benutzer auf der Benutzerseite 12 eine größtmögliche Beinfreiheit, ohne die Stabilität des Tischmöbels zu gefährden.

An ihrem der Tischplatte 10 zugewandten Ende weist die Säule 18 zum Beispiel eine Trägerplatte 25 auf, mit welcher die Tischplatte 10 verschraubt ist (siehe z.B. Fig. 5).

An der Unterseite der Tischplatte 10 ist eine Schubladenführung 26 montiert, die im Wesentlichen quer zur Hauptbenutzungsrichtung 14 des Tischmöbels verläuft. In dieser Schubladenführung 26 sind eine erste Schublade 28 (rechts in Fig. 1-3) und eine zweite Schublade 30 (links in Fig. 1-3) bewegbar geführt. Anstelle der gemeinsamen Schubladenführung 26 für die beiden Schubladen 28, 30 können alternativ auch zwei getrennte Schubladenführungen vorgesehen sein.

Die erste Schublade 28 dient in diesem Ausführungsbeispiel als Notebook-Schublade. Die andere Schublade 30 kann wahlweise ebenfalls als Notebook-Schublade oder auch als gewöhnliche Schublade verwendet werden.

Wie in Fig. 2 und 3 angedeutet, ist die Schublade 28 in der Richtung quer zur Hauptbenutzungsrichtung 14 des Tischmöbels zwischen einer geschlossenen Nichtgebrauchsstellung unterhalb der Tischplatte 10 (gestrichelte Linien) und einer geöffneten Gebrauchsstellung seitlich neben der Tischplatte 10 (durchgezogene Linien) bewegbar. Zudem besitzt die Schublade 28 einen Verriegelungsmechanismus 32, um die Schublade 28 in der geschlossenen Nichtgebrauchsstellung abschließen und ihren Inhalt sicher verwahren zu können.

Die Schubladenführung 26 und die Schublade 28 selbst sind dabei derart ausgebildet und dimensioniert, dass die Schublade 28 in ihrer geschlossenen Nichtgebrauchsstellung ein zugeklapptes Notebook 36 aufnehmen kann. In der geöffneten Gebrauchsstellung der Schublade 28 kann in ihrem Aufbewahrungsraum 34 ein aufgeklapptes Notebook 36 so aufgenommen werden, dass es benutzbar ist, wie in der Darstellung von Fig. 4 veranschaulicht. Insbesondere sind die Abmessungen des Aufbewahrungsraums 34 der Schublade 28 so gewählt, dass Notebooks 36 mit Maßen in einem gewissen Standardbereich darin aufgenommen werden können.

Um das Notebook 36 in der geöffneten Gebrauchsstellung der Schublade 28 besser bedienen zu können, ohne es entnehmen und auf der Tischplatte 10 platzieren zu müssen, ist die der Benutzerseite zugewandte Seitenwange 38 der Schublade 28 niedriger ausgebildet oder weggelassen.

In der Schublade 28 ist zudem eine Anschlussleiste 40 mit wenigstens einem Versorgungs- und/oder Kommunikationsanschluss vorgesehen. Dieser wenigstens eine Versorgungs- und/oder Kommunikationsanschluss ist typischerweise ausgewählt aus einem Stromversorgungsanschluss, einem Internet-Anschluss und einem (externen oder internen) Datennetzanschluss. Das Notebook 36 ist über entsprechende Verbindungsleitungen 42 mit diesen Versorgungs- und/oder Kommunikationsanschlüssen verbindbar, sodass das Notebook 36 nach dem Öffnen der Schublade 28 in die Gebrauchsstellung sofort einsatzbereit sein kann.

Die Notebook-Verbindungsleitungen 42 sind ebenfalls in der Schublade 28 aufgenommen. Außerdem kann der Aufnahmeraum 34 der Schublade 28 in vorteilhafter Weise so groß ausgestaltet sein, dass er neben dem Notebook 36 und den Notebook-Verbindungsleitungen 42 auch wenigstens ein Peripheriegerät des Notebooks wie beispielsweise eine Computermaus aufnehmen kann.

Die Anschlussleiste 40 der Schublade 28 ist über entsprechende Verbindungsleitungen mit entsprechenden Versorgungs- bzw. Kommunikationsanschlüssen in einem Gebäude verbindbar. Dabei sind diese Tischmöbel-Verbindungsleitungen in einem flexiblen Kabelkanal 44, 46 geführt, dessen erster, der Schublade 28 zugewandter Abschnitt 44 so angeordnet und am Tischmöbel befestigt bzw. geführt ist, dass eine Bewegung der Schublade 28 zwischen ihrer Nichtgebrauchsstellung und ihrer Gebrauchsstellung ohne Beschädigung bzw. Verschleiß des Kabelkanals 44 und der Verbindungsleitungen möglich ist. Dies ist beispielhaft in der ausschnittweisen Unteransicht des Tischmöbels von Fig. 5 dargestellt.

Der zweite Abschnitt 46 des Kabelkanals für die Tischmöbel-Verbindungsleitungen ist ebenfalls flexibel ausgestaltet, sodass das Tischmöbel variabel in einem Raum positioniert werden kann. Bei Nichtgebrauch des Tischmöbels bzw. des darin aufbewahrten Notebooks 36 wird dieser zweite Abschnitt 46 des Kabelkanals vorzugsweise an einer Haltevorrichtung (nicht dargestellt) des Tischmöbels in platzsparender Weise fixiert (z.B. aufgewickelt).

Das wie oben beschrieben aufgebaute Tischmöbel zeigt verschiedene Vorteile. Bei Nichtgebrauch des Notebooks 36 kann das Tischmöbel als "normaler" Tisch mit einer Arbeitsfläche benutzt werden. Durch die Höhenverstellung des Gestells 16 kann der Benutzer in verschiedenen Körperhaltungen (sitzend, stehend) daran arbeiten und kann das Tischmöbel an die Körpergrößen verschiedener Benutzer angepasst werden.

Will der Benutzer des Tischmöbels mit dem Notebook 36 arbeiten, muss das Tischmöbel lediglich an geeignete Anschlüsse in einem Gebäude (z.B. Bodentank, Wanddosen, Deckenanschlüsse, etc.) angeschlossen und die Schublade 28 geöffnet werden. Das Notebook 36 kann in der Schublade 28 verbleiben und ist sofort einsatzbereit und bequem benutzbar. Gleichzeitig bleibt die gesamte Arbeitsfläche der Tischplatte 10 erhalten, da das Notebook im Gegensatz zu herkömmlichen Tischmöbeln nicht auf der Tischplatte 10 selbst platziert werden muss.

### BEZUGSZIFFERNLISTE

- 10: Tischplatte
- 12: dem Benutzer zugewandte Seitenkante der Tischplatte bzw. Benutzerseite des Tischmöbels
- 13: dem Benutzer abgewandte Seitenkante der Tischplatte
- 14: Hauptbenutzungsrichtung
- 16: Gestell
- 18: Säule
- 20: Ausleger
- 22: Fußrollen
- 24: Betätigungsmechanismus für die Höhenverstellung des Gestells
- 26: Schubladenführung
- 28: Schublade
- 30: Schublade
- 32: Verriegelungsmechanismus
- 34: Aufbewahrungsraum
- 36: Notebook
- 38: dem Benutzer zugewandte Seitenwange der Schublade
- 40: Versorgungs- und/oder Kommunikationsanschluss
- 42: Notebook-Verbindungsleitungen
- 44: flexibler Kabelkanal
- 46: flexibler Kabelkanal

## Patentansprüche

1. Tischmöbel, mit einer Tischplatte (10); einem die Tischplatte (10) tragenden Gestell (16); und einer in Höhenrichtung des Tischmöbels unter der Tischplatte (10) angeordneten Schublade (28), die in einer Schubladenführung (26) zwischen einer Nichtgebrauchsstellung unterhalb der Tischplatte (10) und einer Gebrauchsstellung zumindest teilweise neben der Tischplatte (10) bewegbar ist, wobei
die Schublade (28) und die Schubladenführung (26) derart ausgebildet und dimensioniert sind, dass in der Nichtgebrauchsstellung der Schublade (28) ein zugeklapptes Notebook (36) darin aufgenommen werden kann und in der Gebrauchsstellung der Schublade (28) ein aufgeklapptes Notebook (36) darin aufgenommen und benutzt werden kann;
die Schublade (28) wenigstens einen Versorgungs- und/oder Kommunikationsanschluss (40) zum Anschließen von entsprechenden Notebook-Verbindungsleitungen (42) des in der Schublade (28) aufgenommenen Notebooks (36) aufweist, wobei die Notebook-Verbindungsleitungen (42) ebenfalls in der Schublade (28) aufgenommen werden können; und
der wenigstens eine Versorgungs- und/oder Kommunikationsanschluss (40) der Schublade (28) mit entsprechenden Tischmöbel-Verbindungsleitungen verbunden ist, über welche der wenigstens eine Versorgungs- und/oder Kommunikationsanschluss (40) an entsprechende Versorgungs- bzw. Kommunikationsanschlüsse eines Gebäudes angeschlossen werden kann,
**dadurch gekennzeichnet, dass**
die Schublade (28) in einer Richtung quer zu einer Hauptbenutzungsrichtung (14) des Tischmöbels bewegbar ist:
die Schublade (28) auf ihrer der Benutzerseite (12) des Tischmöbels zugewandten Seite offen aus-gebildet ist oder eine Seitenwange (38) aufweist, deren Höhe niedriger als die Höhe der Schublade ist: und
die Schublade (28) mit einem Verrieaelunasmechanismus (32) zum Abschließen der Schublade (28) versehen ist.

2. (3.) Tischmöbel nach Anspruch 1 ,
**dadurch gekennzeichnet, dass**
die Schublade (28) derart ausgebildet und dimensioniert ist, dass zusätzlich zu einem Notebook (36) auch wenigstens ein Peripheriegerät des Notebooks (36) darin aufgenommen werden kann.

3. (7.) Tischmöbel nach einem der vorherigen Ansprüche,
**dadurch gekennzeichnet, dass**
die Tischmöbel-Verbindungsleitungen in einem flexiblen Leitungskanal (44) geführt sind, der eine Bewegung der Schublade (28) zwischen ihrer Nichtgebrauchsstellung und ihrer Gebrauchsstellung erlaubt.

4. (8.) Tischmöbel nach einem der vorherigen Ansprüche,
**dadurch gekennzeichnet, dass**
die Tischmöbel-Verbindungsleitungen in einem flexiblen Leitungskanal (46) geführt sind, der eine variable Positionierung des Tischmöbels erlaubt.

5. (9.) Tischmöbel nach Anspruch 4,
**dadurch gekennzeichnet, dass**
das Tischmöbel eine Haltevorrichtung zum Aufnehmen des flexiblen Leitungskanals (46) bei Nichtgebrauch der Tischmöbel-Verbindungsleitungen aufweist.

6. (10.) Tischmöbel nach einem der vorherigen Ansprüche,
**dadurch gekennzeichnet, dass**
das Gestell (16) eine Säule (18) zum Tragen der Tischplatte (10) aufweist, an deren der Tischplatte (10) abgewandten Endbereich mehrere Ausleger (20) angebracht sind.

7. (11.) Tischmöbel nach Anspruch 6,
**dadurch gekennzeichnet, dass**
die Säule (18) des Gestells (16) in Bezug auf die Hauptbenutzungsrichtung (14) des Tischmöbels außermittig angeordnet ist und die mehreren Ausleger (20) des Gestells (16) entsprechend der Position der Säule (18) asymmetrisch angeordnet und ausgebildet sind.

8. (12.) Tischmöbel nach einem der vorherigen Ansprüche,
**dadurch gekennzeichnet, dass**
die Tischplatte (10) eine rechteckige Grundform besitzt; und
die dem Benutzer zugewandte Seitenkante der Tischplatte (10) und/oder die dem Benutzer abgewandte Seitenkante der Tischplatte (10) gekrümmt ausgebildet ist.

9. (13.) Tischmöbel nach einem der vorherigen Ansprüche,
**dadurch gekennzeichnet, dass**
das Tischmöbel eine weitere Schublade (30) aufweist, die in Höhenrichtung des Tischmöbels unter der Tischplatte (10) angeordnet ist und in einer Schubladenführung (26) in einer Richtung quer zur Hauptbenutzungsrichtung (14) des Tischmöbels zwischen einer Nichtgebrauchsstellung unterhalb der Tischplatte (10) und einer Gebrauchsstellung zumindest teilweise neben der Tischplatte (10) bewegbar ist.

10. (14.) Tischmöbel nach Anspruch 9,
**dadurch gekennzeichnet, dass**
die Schubladenführung (26) der Schublade (28) und die Schubladenführung (26) der weiteren Schublade (30) als eine gemeinsame Schubladenführung ausgebildet sind.

## Claims

1. Item of table furniture having a table panel (10); a frame (16) which carries the table panel (10); and a drawer (28) which is arranged in the vertical direction of the table furniture below the table panel (10) and which can be moved in a drawer guide (26) between a non-use position below the table panel (10) and a position for use at least partially beside the table panel (10),
the drawer (28) and the drawer guide (26) being constructed and sized in such a manner that, in the non-use position of the drawer (28), a folded notebook (36) can be received therein and, in the position for use of the drawer (28), an open notebook (36) can be received and used therein;
the drawer (28) having at least one supply and/or communication connection (40) for connecting corresponding notebook connection lines (42) of the notebook (36) which is received in the drawer (28), the notebook connection lines (42) also being able to be received in the drawer (28); and the at least one supply and/or communication connection (40) of the drawer (28) being connected to corresponding table furniture connection lines, by means of which the at least one supply and/or communication connection (40) can be connected to corresponding supply or communication connections of a building,
**characterised in that**
the drawer (28) can be moved in a direction transverse relative to a main direction for use (14) of the item of table furniture;
the drawer (28) being constructed so as to be open at the side thereof facing the user side (12) of the item of table furniture or having a side wall (38) whose height is lower than the height of the drawer; and
the drawer (28) being provided with a locking mechanism (32) for closing the drawer (28).

2. Item of table furniture according to claim 1,
**characterised in that**
the drawer (28) is constructed and sized in such a manner that, in addition to a notebook (36), at least one peripheral device of the notebook (36) can also be received therein.

3. Item of table furniture according to either of the preceding claims,
**characterised in that**
the table furniture connection lines are guided in a flexible line channel (44) which allows a movement of the drawer (28) between the non-use position and position for use thereof.

4. Item of table furniture according to any one of the preceding claims,
**characterised in that**
the table furniture connection lines are guided in a flexible line channel (46) which allows variable positioning of the item of table furniture.

5. Item of table furniture according to claim 4,
**characterised in that**
the item of table furniture has a retention device for receiving the flexible line channel (46) when the table furniture connection lines are not in use.

6. Item of table furniture according to any one of the preceding claims,
**characterised in that**
the frame (16) has, for carrying the table panel (10), a column (18) to the end region of which facing away from the table panel (10) a plurality of extension arms (20) are fitted.

7. Item of table furniture according to claim 6,
**characterised in that**
the column (18) of the frame (16) is arranged eccentrically with reference to the main direction for use (14) of the item of table furniture and the plurality of extension arms (20) of the frame (16) are constructed and arranged asymmetrically in accordance with the position of the column (18).

8. Item of table furniture according to any one of the preceding claims,
**characterised in that**
the table panel (10) has a rectangular basic shape; and
the lateral edge of the table panel (10) facing the user and/or the lateral edge of the table panel (10) facing away from the user is/are constructed in a curved manner.

9. Item of table furniture according to any one of the preceding claims,
**characterised in that**
the item of table furniture has an additional drawer (30) which is arranged in the vertical direction of the table furniture below the table panel (10) and which can be moved in a drawer guide (26) in a direction transverse relative to the main direction of use (14) of the table furniture between a non-use position below the table panel (10) and a position for use at least partially beside the table panel (10).

10. Item of table furniture according to claim 9,
**characterised in that**
the drawer guide (26) of the drawer (28) and the drawer guide (26) of the additional drawer (30) are constructed as a common drawer guide.

## Revendications

1. Table, comprenant un dessus de table (10), un châssis (16) portant le dessus de table (10) et un tiroir (28) disposé dans le sens de la hauteur de la table sous le dessus de table (10), ledit tiroir étant mobile dans un guidage de tiroir (26) entre une position inactive sous le dessus de table (10) et une position active au moins en partie à côté du dessus de table (10),
le tiroir (28) et le guidage de tiroir (26) étant conçus et dimensionnés de telle sorte que dans la position inactive du tiroir (28), un ordinateur portable (36) replié peut y être logé et, dans la position active du tiroir (28), un ordinateur portable (36) déplié peut y être logé et utilisé ;
le tiroir (28) comprenant au moins une connexion d'alimentation et/ou de communication (40) destinée à connecter des conduites de connexion (42) correspondantes de l'ordinateur portable (36) logé dans le tiroir (28), les conduites de connexion (42) de l'ordinateur portable pouvant également être logées dans le tiroir (28) ; et
la connexion d'alimentation et/ou de communication (40) du tiroir (28) étant connectée à des conduites de connexion correspondantes de la table, par l'intermédiaire desquelles la ou les connexions d'alimentation et/ou de communication (40) peuvent être connectées à des connexions d'alimentation ou de communication correspondantes d'un bâtiment,
**caractérisée en ce que**
le tiroir (28) est mobile dans une direction transversale à une direction d'utilisation principale (14) de la table ;
le tiroir (28) est ouvert sur sa face tournée vers la face d'utilisateur (12) de la table ou comprend une joue latérale (38) dont la hauteur est inférieure à la hauteur du tiroir ; et
le tiroir (28) est pourvu d'un mécanisme de verrouillage (32) destiné à fermer le tiroir (28).

2. Table selon la revendication 1,
**caractérisée en ce que**
le tiroir (28) est conçu et dimensionné de telle sorte qu'il peut loger, en plus d'un ordinateur portable (36), un périphérique de l'ordinateur portable (36).

3. Table selon l'une quelconque des revendications précédentes,
**caractérisée en ce que**
les conduites de connexion de table sont guidées dans un canal de conduite flexible (44) permettant un déplacement du tiroir (28) entre sa position inactive et sa position active.

4. Table selon l'une quelconque des revendications précédentes,
**caractérisée en ce que**
les conduites de connexion de table sont guidées dans un canal de guidage flexible (46) permettant un positionnement variable de la table.

5. Table selon la revendication 4,
**caractérisée en ce que**
la table comprend un dispositif de retenue destiné à loger le canal de conduite flexible (46) en cas d'inactivité des conduites de connexion de la table.

6. Table selon l'une quelconque des revendications précédentes,
**caractérisée en ce que**
le châssis (16) comprend une colonne (18) destinée à porter le dessus de table (10) sur la zone d'extrémité duquel, opposée au dessus de table (10), sont disposés plusieurs bras (20).

7. Table selon la revendication 6,
**caractérisée en ce que**
la colonne (18) du châssis (16) est disposée de façon excentrée par rapport à la direction d'utilisation principale (14) de la table et les multiples bras (20) du châssis (16) sont disposés et conçus de manière asymétrique en fonction de la position de la colonne (16).

8. Table selon l'une quelconque des revendications précédentes,
**caractérisée en ce que**
le dessus de table (10) présente une forme de base rectangulaire ; et
l'arête latérale du dessus de table (10) tournée vers l'utilisateur et/ou l'arête latérale du dessus de table (10) opposée à l'utilisateur sont courbes.

9. Table selon l'une quelconque des revendications précédentes,
**caractérisée en ce que**
la table comprend un autre tiroir (30) disposé dans le sens de la hauteur de la table sous le dessus de table (10) et est mobile dans un guidage de tiroir (26) dans une direction transversale à la direction d'utilisation principale (14) de la table entre une position inactive sous le dessus de table (10) et une position active au moins en partie à côté du dessus de table (10).

10. Table selon la revendication 9,
**caractérisée en ce que**
le guidage de tiroir (26) du tiroir (28) et le guidage de tiroir (26) de l'autre tiroir (30) sont conçus comme un guidage de tiroir commun.
